# EUROPÄISCHE PATENTSCHRIFT

(11) **EP 0 615 919 B1**
(45) Veröffentlichungstag und Bekanntmachung des Hinweises auf die Patenterteilung: **27.11.1996**
(21) Anmeldenummer: 94102948.0
(22) Anmeldetag: 26.02.1994
(51) Int. Cl.: B65D 65/12, B65D 75/58, B65D 5/66

(54) **Wiederverschliessbare Verpackung aus Kunststoffolie**
Reclosable container made of plastic foil
Conteneur refermable en feuille de matière plastique

(30) Priorität: 16.03.1993 DE 4308343
(43) Veröffentlichungstag der Anmeldung: 21.09.1994
(73) Patentinhaber: Focke & Co. (GmbH & Co.), D-27283 Verden (DE)
(72) Erfinder: Focke, Heinz, D-27283 Verden (DE)
(74) Vertreter: Bolte, Erich, Dipl.-Ing.

(56) Entgegenhaltungen:
- CH-A- 375 979
- DE-A- 2 029 976
- DE-U- 9 109 814
- DE-U- 9 209 040
- FR-A- 2 159 659
- US-A- 3 067 040

## Beschreibung

Die Erfindung betrifft eine wiederverschließbare Verpackung aus Kunststoffolie, insbesondere zur Aufnahme von Papier-Taschentüchern, mit Vorderwand, Rückwand, und mit faltbaren Seitenlappen, die zum Öffnen und Schließen faltbar sind, wobei die Seitenlappen durch eine Faltung entlang vorgegebener Faltlinien in Lappenteile unterteilt sind.

Kunststoffolien gehören zu den am häufigsten benutzten Verpackungsmaterialien. Insbesondere werden Kunststoffolien für quaderförmige Weichpackungen verwendet, die zur Aufnahme eines Stapels gefalteter Papier-Taschentücher dienen (DE-U-91 09 814.9). Bekannt sind aber auch bereits Zigaretten-Packungen, die aus einer mehrschichtigen (laminierten) Kunststoffolie bestehen.

Eine für die Verpackungstechnik nachteilige Eigenschaft von Kunststoffolien besteht darin, daß infolge der materialbedingten Rückstellkräfte in Kunststoffolien durch bloßes Falten gebildete, konstant wiederkehrende Faltlinien nicht erzielbar sind. Diese sind aber insbesondere bei solchen Verpackungen erforderlich, die Faltlappen, insbesondere Schließlappen, zum mehrfachen Öffnen und Wiederverschließen der Verpackung aufweisen (DE-U-91 09 814.9). Bei solchen wiederverschließbaren Folienverpackungen ist es erforderlich, daß Faltlappen entlang vorgegebener Faltlinien zuverlässig korrekt gefaltet werden.

Der Erfindung liegt demnach die Aufgabe zugrunde, Verpackungsmaterial mit dauerhaften Rückstellkräften, insbesondere Kunststoffolie so vorzubereiten bzw. zu behandeln, daß Faltlinien ohne äußeren Eingriff stets wiederkehrend gebildet werden.

Zur Lösung dieser Aufgabe ist die erfindungsgemäße Verpackung dadurch gekennzeichnet, daß streifenförmige Bereiche der Lappenteile zu beiden Seiten der Faltlinien mit derselben Seite der Kunststoffolie aneinanderliegen und durch thermisches Siegeln oder Klebung dauerhaft miteinander verbunden sind.

Bei der Erfindung wird demnach die Kunststoffolie im Bereich der Faltlinie durch dauerhafte Verformung behandelt, derart, daß eine stabile, von Rückstellkräften nicht beeinflußte Faltlinie gebildet wird. Vorzugsweise sind zu diesem Zweck unmittelbar benachbart zur Faltlinie verlaufende, streifenförmige Bereiche der Folie miteinander verbunden, und zwar durch thermisches Siegeln, durch Kleben oder auf andere Weise. Eine so entstehende Siegelnaht ist für wiederkehrende Faltungen, insbesondere im Zusammenhang mit dem Öffnen und Wiederverschließen der Verpackung, stabil. Die Siegelnaht bzw. die durch diese definierte Faltlinie hat gewisse Rückstellkräfte in Richtung auf die Faltstellung. Aus DE-A-2 029 976 ist eine aus einer Kunststoffolie gebildete Tragetasche bekannt, die im Querschnitt M-förmige Seitenfalten aufweist. Im Bereich derselben ist die Folie innenseitig mit einer Verstärkung aus einem aufgeklebten Papierstreifen versehen. Diese Verstärkung ist ebenfalls faltbar entsprechend der Seitenfalte der Tragetasche. Die Rückkehr der Folie in die Faltstellung wird durch diese Verstärkung nicht bzw. nicht wesentlich verbessert, da eine aktive Rückstellkraft durch den Papierstreifen nicht erzeugt wird.

Die in erfindungsgemäßer Weise behandelte Folie ist besonders geeignet für wiederverschließbare, quaderförmige Verpackungen, bei denen eine Oberwand als Schließlappen dient und durch faltbare Seitenlappen mit schmalen Seitenwänden der Packung verbunden ist. Bei dieser Konstruktion einer Verpackung kommt es darauf an, daß beim Schließen des Schließlappens bzw. der Oberwand die Seitenlappen präzise zwischen Oberwand und Stirnfläche der Packung eingefaltet werden.

Weitere Einzelheiten der Erfindung werden nachfolgend anhand eines Ausführungsbeispiels der erfindungsgemäßen Verpackung näher erläutert. Es zeigt:
- Fig. 1: eine perspektivische Ansicht einer geöffneten Verpackung,
- Fig. 2: eine Seitenansicht einer geöffneten Verpackung,
- Fig. 3: eine Frontansicht der geöffneten Verpackung gemäß Fig. 2,
- Fig. 4: eine Seitenansicht der Verpackung, ähnlich Fig. 2, jedoch in einer Zwischen-Schließstellung,
- Fig. 5: eine Frontansicht der Verpackung gemäß Fig. 4,
- Fig. 6: eine vergrößerte Darstellung des in der Fig. 4 eingekreisten Ausschnitts, und
- Fig. 7: eine nochmals vergrößerte Schnittdarstellung der Verpackung gemäß Fig. 6 entlang der Linie VII-VII.

Als vorteilhaftes Anwendungsbeispiel ist in den Zeichnungen eine quaderförmige Verpackung 10 dargestellt mit Vorderwand 11, Rückwand 12, schmalen Seitenwänden 13, 14 und Stirnwänden, d. h. Bodenwand 15 und Oberwand 16. Letztere ist einstückig mit der Rückwand 12 verbunden und erstreckt sich bei geöffneter Verpackung gemäß Fig. 1 in derselben Ebene wie diese. Ein freies Ende der Oberwand 16 ist als Lasche 17 ausgebildet. Diese reicht bei geschlossener Verpackung bis auf die Vorderwand 11 hinab.

Die Oberwand 16 ist weiterhin jeweils mit den Seitenwänden 13, 14 verbunden, und zwar über etwa dreieckige Seitenlappen 18, 19. Diese laufen spitz zu bis zu rückseitigen Eckpunkten 20, 21, in denen auch die Oberwand 16, Rückwand 12, Seitenwand 13 bzw. Oberwand 16, Rückwand 12, Seitenwand 14 aneinanderstoßen.

Die Verpackung besteht aus einer Kunststoffolie. Diese ist nicht zwangsläufig mit vorgefertigten Faltlinien versehen. Letzere entstehen vielmehr erst durch den Gebrauch der Verpackung und sind im Einzelfall gezielt an bestimmten Stellen vorgesehen. Die Übergänge zwischen den einzelnen Wandungen 11..16 bzw. Lappen 18, 19 sind demnach nicht scharf ausgeprägt und lediglich in den Fig. als (Knick-)Linien dargestellt. Beispielsweise ist die aufrechte Kante 22 zwischen der Vorderwand 11 und der Seitenwand 13 keine Kante im Sinne eines scharfen Knickes, sondern eher eine logische Trennung zwischen Seitenwand und Vorderwand. Gleiches gilt für die übrigen in den Fig. erkennbaren "Kanten", sofern nicht im folgenden anders dargestellt.

Die Fig. 2 bis 5 zeigen die Verpackung 10 einmal in geöffneter Stellung, analog Fig. 1, und zum anderen in einer Zwischen-Schließstellung, insbesondere Fig. 4. Bei letzterer ist die Oberwand 16 aus der Ebene der Rückwand 12 leicht nach vorne abgewinkelt. Die Lasche 17 ist nochmals weiter abgewinkelt, eine vergrößerte Darstellung hiervon zeigt Fig. 6.

In Öffnungsstellung (Fig. 2) sind die Seitenlappen gestreckt. Beim Schließvorgang werden die Seitenlappen 18, 19 nach innen gefaltet über eine Zwischenfaltstellung gemäß Fig. 4 und Fig. 5 bzw. Fig. 6 in eine Schließstellung, in der die Seitenlappen 18, 19 gefaltet unterhalb der Oberwand 16 liegen. Die Lasche 17 erstreckt sich im Bereich der Vorderwand 11 und kann lösbar mit dieser verbunden sein, zum Beispiel durch ein klebendes Tape.

Zur exakten Faltung der hier dreieckförmig ausgebildeten Seitenlappen 18, 19 sind diese durch Faltlinien begrenzt und geteilt. Am Übergang der Seitenlappen 18, 19 zu den Seitenwänden 13, 14 sind Faltlinien 23, 24 vorgegeben, ebenso am Übergang der Seitenlappen 18, 19 zur Oberwand 16 entsprechende Faltlinien 25, 26. Ausgehend von den Eckpunkten 20, 21 verlaufen Faltlinien 27, 28 in Diagonalrichtung zur Teilung der Seitenlappen 18, 19 jeweils in einen mit der Oberwand 16 verbundenen Lappenteil 29, 30 und einen mit der Seitenwand 13, 14 verbundenen Lappenteil 31, 32.

Die hier dreieckförmigen Seitenlappen 18, 19 sollen auch nach mehrmaligem Öffnen und Schließen der Verpackung ein präzises Faltbild in Schließstellung aufweisen. Zu diesem Zweck sind mindestens die Faltlinien 27 und 28 in besonderer Weise ausgebildet, wie nämlich in Fig. 7 als Detail gezeigt. Die Seitenlappenteile (Lappenteil 29 und Lappenteil 31 bzw. 30 und 32) sind im Bereich der Faltlinie 27 bzw. 28 unter Bildung einer Naht 33 definierter Breite dauerhaft miteinander verbunden.

Vorzugsweise ist die Verpackung aus einem thermoplastischen Material hergestellt. Die Naht 33 ist dann durch Aufbringung von Druck und Wärme als Siegel- oder Prägenaht ausgebildet mit einer Breite von etwa 0,5 mm. Beim Schließen der Verpackung durch Anlegen der Oberwand 16 bzw. Lasche 17 an die Vorderwand 11 wird durch die Faltlinien 27, 28 bzw. die Naht 33 automatisch eine saubere Einwärtsfaltung der Seitenlappen 18, 19 erzielt. Es entstehen keine störenden Überstände nach außen und auch keine ungewollten zusätzlichen Falten. Die Verpackung 10 bleibt auch nach mehrmaligem Öffnen und Schließen in diesem Bereich funktionell und optisch ansprechend.

Die beschriebene Naht 33 kann auch alternativ oder zusätzlich im Bereich der Faltlinien 23..26 vorgesehen sein, ebenso wie diese selbst alternativ oder zusätzlich zu den Faltlinien 27, 28 angeordnet sind.

Ein zur Bildung der Verpackung 10 vorgesehener Zuschnitt ist einstückig ausgebildet und hier nicht gezeigt. Die Lasche 17 weist einen freien Rand 35 auf, der etwa kreisförmig konvex gekrümmt ist. Als Gegenstück hierzu ist ein freier Rand 36 der Vorderwand 11 konkav gekrümmt ausgebildet. Am flach ausgebreiteten Zuschnitt gehen die Ränder 34, 35, 36 nach Art einer Sinuslinie fließend ineinander über. Die sich ergebende Randlinie (Sinuslinie) weist keine Knicke oder Sprünge auf.

Die in Fig. 7 gezeigte formstabile Faltlinie bzw. Prägenaht kann auch durch Klebung der streifenförmigen Bereiche hergestellt sein. Alternativ sind auch andere formverändernde Behandlungen der Folie im Bereich von Faltlinien möglich, zum Beispiel ein örtliches Recken der Folien zur Schaffung einer streifenförmigen Materialverminderung im Bereich der Faltlinie.

Die beschriebene und in Fig. 7 dargestellte Faltlinie kann auch bei anderen Formen und Typen von Verpackungen angewendet werden, wo stabilisierte, zuverlässig gebildete Faltlinien erforderlich sind.

## Patentansprüche

1. Wiederverschließbare Verpackung (10) aus Kunststoffolie, insbesondere zur Aufnahme von Papier-Taschentüchern, mit Vorderwand (11), Rückwand (12), und mit faltbaren Seitenlappen (18, 19), die zum Öffnen und Schließen faltbar sind, wobei die Seitenlappen (18, 19) durch eine Faltung entlang vorgegebener Faltlinien (27, 28) in Lappenteile (29, 31; 30, 32) unterteilt sind, **dadurch gekennzeichnet,** daß streifenförmige Bereiche der Lappenteile (29, 31; 30, 32) zu beiden Seiten der Faltlinien (27, 28) mit derselben Seite der Kunststoffolie aneinanderliegen und durch thermisches Siegeln oder Klebung dauerhaft miteinander verbunden sind.

2. Verpackung nach Anspruch 1, dadurch gekennzeichnet, daß zur Bildung der Faltlinie (27, 28) zu dieser benachbarte, streifenförmige Bereiche der Kunststoffolie, mit einer Breite bis zu 1 mm, vorzugsweise von etwa 0,5 mm, miteinander verbunden sind.

3. Verpackung nach Anspruch 1 oder 2, gekennzeichnet durch eine quaderförmige Gestalt mit schmalen Seitenwänden (13, 14), Oberwand (16) und Bodenwand (15), wobei die Oberwand (16) einstückig an die Rückwand (12) anschließt und zum Schließen der Verpackung (10) in Richtung auf die Vorderwand (11) klappbar ist und wobei weiterhin die Oberwand (16) mit den Seitenwänden (13, 14) je durch die faltbare Seitenlappen (18, 19) verbunden ist.

4. Verpackung nach Anspruch 3, dadurch gekennzeichnet, daß die Faltlinie (27, 28) den Seitenlappen (18, 19) teilt in einen mit der Oberwand (16) verbundenen Lappenteil (29, 30) und einen mit der Seitenwand (13, 14) verbundenen Lappenteil (31, 32).

5. Verpackung nach Anspruch 3 oder 4, dadurch gekennzeichnet, daß eine vorgegebene Faltlinie (23, 24) zugleich Verbindungslinie zwischen Seitenwand (13, 14) und Seitenlappen (18, 19) ist.

6. Verpackung nach Anspruch 3 oder 4, dadurch gekennzeichnet, daß eine vorgegebene Faltlinie (25, 26) zugleich Verbindungslinie zwischen Oberwand (16) und Seitenlappen (18, 19) ist.

## Claims

1. Reclosable pack (10) made from plastic foil, especially for receiving paper handkerchiefs, with a front wall (11), a rear wall (12) and with foldable side tabs (18, 19) which, for opening and closing, can be folded, the side tabs (18, 19) being subdivided into tab parts (29, 31; 30, 32) by folding along predetermined folding lines (27, 28), characterized in that strip-shaped regions of the tab parts (29, 31; 30, 32) on both sides of the folding lines (27, 28) rest with the same side of the plastic foil against one another and are connected permanently to one another by heat sealing or adhesive bonding.

2. Pack according to Claim 1, characterized in that, to form the folding line (27, 28), strip-like regions of the plastic foil which are adjacent to the latter, with a width of up to 1 mm, preferably of approximately 0.5 mm, are connected to one another.

3. Pack according to Claim 1 or 2, characterized in that there is a cuboid shape with narrow side walls (13, 14), top wall (16) and bottom wall (15), the top wall (16) adjoining the rear wall (12) in one piece and being foldable in the direction of the front wall (11) in order to close the pack (10), and, furthermore, the top wall (16) being connected to the side walls (13, 14) by means of the respective foldable side tabs (18, 19).

4. Pack according to Claim 3, characterized in that the folding line (27, 28) divides the side tab (18, 19) into a tab part (29, 30) connected to the top wall (16) and a tab part (31, 32) connected to the side wall (13, 14).

5. Pack according to Claim 3 or 4, characterized in that a predetermined folding line (23, 24) is at the same time a connecting line between the side wall (13, 14) and side tabs (18, 19).

6. Pack according to Claim 3 or 4, characterized in that a predetermined folding line (25, 26) is at the same time a connecting line between the top wall (16) and side tabs (18, 19).

## Revendications

1. Emballage refermable (10) constitué d'une feuille de matière plastique, en particulier pour recevoir des mouchoirs en papier, avec une paroi avant (11), une paroi arrière (12) et avec des languettes latérales (18, 19) pliables, susceptibles d'être pliées pour assurer l'ouverture et la fermeture, les languettes latérales (18, 19) étant subdivisées en parties de languettes (29, 31; 30, 32) au moyen d'un pliage conduit le long de lignes de pliage (27, 28) prédéterminées, caractérisé par le fait que des zones, en forme de bande, des parties de languettes (29, 31; 30, 32), se trouvant des deux côtés des lignes de pliage (27, 28), sont appliquées les unes sur les autres par la même face de la feuille en matière plastique et sont reliées ensemble de façon durable par un scellage thermique ou un collage.

2. Emballage selon la revendication 1, caractérisé par le fait que, pour constituer la ligne de pliage (27, 28), des zones en forme de bande voisines de cette ligne de pliage, de la feuille de matière plastique, d'une largeur allant jusqu'à 1 mm, de préférence d'environ 0,5 mm, sont reliées ensemble.

3. Emballage selon la revendication 1 ou 2, caractérisé par une configuration parallélépipédique avec des parois latérales (13, 14) étroites, une paroi supérieure (16) et une paroi fond (15), la paroi supérieure (16) se raccordant d'une seule pièce à la paroi arrière (12) et étant susceptible d'être rabattue en direction de la paroi avant (11) pour assurer la fermeture de l'emballage (10) et en outre la paroi supérieure (16) étant reliée à chacune des parois latérales (13, 14) par les languettes latérales (18, 19) pliables.

4. Emballage selon la revendication 3, caractérisé par le fait que la ligne de pliage (27, 28) subdivise les languettes latérales (18, 19) en une partie de languette (29, 30) reliée à la paroi supérieure (16) et une partie de languette (31, 32) reliée à la paroi latérale (13, 14).

5. Emballage selon la revendication 3 ou 4, caractérisé par le fait qu'une ligne de pliage (23) prédéterminée constitue en même temps la ligne de liaison entre la paroi latérale (13, 14) et les languettes latérales (18, 19).

6. Emballage selon la revendication 3 ou 4, caractérisé par le fait qu'une ligne de pliage (25, 26) prédéterminée constitue en même temps la ligne de liaison entre la paroi supérieure (16) et les languettes latérales (18, 19).
